# FASCICULE DE BREVET EUROPEEN

(11) **EP 2 486 360 B1**
(45) Date de publication et mention de la délivrance du brevet: **03.06.2015**
(21) Numéro de dépôt: 10762676.4
(22) Date de dépôt: 07.10.2010
(51) Int. Cl.: F28F 9/02, F28F 9/16

(54) **ECHANGEUR DE CHALEUR AVEC PLAQUE COLLECTRICE**
WÄRMETAUSCHER MIT ROHRBODEN
HEAT EXCHANGER WITH TUBE PLATE

(30) Priorité: 08.10.2009 FR 0904805
(43) Date de publication de la demande: 15.08.2012
(73) Titulaire: Valeo Systèmes Thermiques, 78321 Le Mesnil-Saint-Denis (FR)
(72) Inventeur: BOISSELLE, Patrick, F-53000 Laval (FR); GILLE, Gérard, F-53270 Thorigne-en-Charnie (FR); POTTIER, Didier, F-53970 L'Huisserie (FR)
(74) Mandataire: Rolland, Jean-Christophe
(86) Numéro de dépôt international: PCT/EP2010/064987
(87) Numéro de publication internationale: WO 2011/042491

(56) Documents cités:
- EP-A2- 0 389 970
- DE-A1-102007 059 673
- FR-A1- 2 740 869
- US-A- 3 771 595
- US-A- 4 150 556
- US-A- 5 036 913

## Description

L'invention concerne le domaine des échangeurs de chaleur, en particulier pour véhicule automobile.

L'invention s'applique particulièrement à un échangeur de type mécanique comportant un faisceau d'échange de chaleur comportant des tubes et des éléments d'échange thermique, appelées ailettes. Les ailettes sont placées parallèlement entre elles et perpendiculairement aux tubes. En d'autres termes, les ailettes sont superposées les unes sur les autres. D'une manière générale, les ailettes sont percées de trous permettant le passage des tubes, lé nombre de trous étant égal au nombre de tubes de ladite rangée.

Dans ce cas, le maintien du faisceau tubes-ailettes est réalisé mécaniquement au moyen d'un outil, aussi appelée olive, introduit à l'intérieur des tubes de manière à déformer les parois des tubes et les appliquer à force contre les trous pratiqués dans les ailettes. Les ailettes sont distantes deux à deux d'un pas de séparation, de l'ordre d'un millimètre par exemple.

L'invention concerne plus particulièrement les échangeurs de chaleur ayant des plaques collectrices comprenant une multiplicité de trous aptes à recevoir les extrémités des tubes de l'échangeur de chaleur. Les extrémités des tubes sont, chacune, insérées dans une plaque collectrice munie d'ouvertures de réception des tubes. Les plaques collectrices sont ultérieurement coiffées par des couvercles de manière à former des boites collectrices.

Il est en outre connu, dans un échangeur de type mécanique, d'équiper la plaque collectrice d'un joint d'étanchéité. L'assemblage des tubes et des plaques collectrices est réalisé par une opération de sertissage, appelée « évasage », consistant à évaser les extrémités respectives des tubes pour comprimer le joint d'étanchéité et assurer ainsi un assemblage définitif et étanche entre les extrémités des tubes et la plaque.

L'étanchéité est ainsi assurée par la maîtrise de la compression du joint contre un collet, entourant un trou de la plaque collectrice, cette maîtrise étant, cependant, différente selon que les tubes soient de section circulaire ou de section ovale ou allongée comme il est de plus en plus souvent le cas pour améliorer les performances des échangeurs.

En effet, dans le cas d'un tube à section circulaire, illustré par exemple dans le document FR-A-2 474 674, l'étanchéité du raccordement des tubes et de la plaque collectrice est parfaitement maîtrisée car il existe un équilibre circulaire des forces tout autour du diamètre du tube. Il est alors possible d'abaisser l'épaisseur des tubes sans risque de le voir s'écraser sous l'effet de la compression du joint.

Au contraire, dans le cas d'un tube à section ovale ou allongée définit par son grand axe et son petit axe, comme illustré par le document FR-A-2 740 869, il faut réaliser des étanchéités non plus circulaires mais ovales pour réussir à resserrer le pas des tubes. Cependant, la répartition des forces sur la périphérie de la section ovale est non homogène puisque le petit axe de l'extrémité du tube est moins résistant que son grand axe, le petit axe ayant ainsi tendance à se déformer plus facilement sous la pression du joint. L'étanchéité n'est donc plus optimale car la défoliation non homogène des tubes crée des écarts entre le joint et le tube. Une fuite de liquide dans l'échangeur peut alors se produire et entraîner un arrêt de la fonction de ce dernier, comme par exemple le refroidissement du liquide circulant dans l'échangeur de chaleur. Des problèmes de corrosion par infiltration de sels entre le joint et le tube peuvent aussi être occasionés.

Le but de l'invention est donc de pallier les inconvénients précités en proposant un échangeur de chaleur ayant au moins une plaque collectrice comprenant des tubes de section ovale ou allongée pour lesquels la compression du joint sur le pourtour de la section ovale du tube est parfaitement maîtrisée de façon à parfaire l'étanchéité pour cette forme de tube.

L'invention a donc pour objet un échangeur de chaleur ayant une plaque collectrice apte à recevoir un couvercle d'une boite collectrice dudit échangeur de chaleur, ladite plaque collectrice comportant au moins un trou pour le passage d'un tube dudit échangeur de chaleur, ledit trou présentant une périphérie munie d'un collet, ledit collet présentant une hauteur. L'invention prévoit d'augmenter la hauteur des collets de la plaque collectrice dans les zones où le tube offre le moins de résistance à la compression de manière à équilibrer la répartition des efforts de compression du joint sur la périphérie de la section dudit tube.

Plus concrètement, le collet de forme ovale ou allongée présente un grand axe et un petit axe et comporte au moins une première portion dite de hauteur maximum et une deuxième portion dite de hauteur minimum, ladite portion de hauteur maximum étant située sur le petit axe du collet et ladite portion de hauteur minimum étant située sur le grand axe du collet.

Le collet peut présenter une portion intermédiaire, entre la portion de hauteur minimum et la portion de hauteur maximum, dont la hauteur évolue progressivement entre les deux portions de hauteur minimum et de hauteur maximum.

De préférence, plus la section du collet est allongée plus le rapport entre les deux hauteurs du collet de la plaque collectrice peut être élevé.

La section du collet est de forme ovale ou allongée.

L'échangeur de chaleur comporte un faisceau d'échange de chaleur comportant lesdits tubes et des ailettes, lesdites ailettes comportant des trous pour le passage des tubes et étant placées parallèlement entre elles, et les tubes étant déformés mécaniquement de manière à les appliquer en force contre les trous pour le passage des tubes dans les ailettes. Dans un tel cas, on déforme les parois des tubes pour les appliquer à force contre les trous des ailettes pour le passage desdits tubes.

L'échangeur de chaleur comporte, en outre, un joint d'étanchéité apte à s'appliquer contre ladite plaque collectrice et comportant une collerette présentant sensiblement la même forme que celle du collet de la plaque collectrice, la collerette étant insérée dans le collet de la plaque collectrice.

La présente invention sera mieux comprise à la lecture de la description de quelques modes de réalisation, donnés à titre d'exemples nullement limitatifs et illustrés sur les dessins annexés :
- la figure 1 est une vue générale schématique d'un échangeur de chaleur ;
- la figure 2 est une vue en coupe transversale partielle d'un échangeur de chaleur selon l'invention;
- la figure 3 est une vue en coupe; et
- la figure 4 est une vue en coupe de la plaque collectrice de l'échangeur de chaleur de la figure 2 ;

On a représenté sur la figure 1 une vue schématique d'un échangeur de chaleur, par exemple, un radiateur de refroidissement de véhicule automobile.

Ici, l'échangeur de chaleur de type mécanique. En d'autres termes, il est généralement composé d'au moins un faisceau 2 d'échange de chaleur comportant des tubes 4 disposés parallèlement entre eux et des éléments d'échange thermique, appelées ailettes 10. Les ailettes 10 sont placées parallèlement entre elles et perpendiculairement aux tubes 4. En d'autres termes, les ailettes sont superposées les unes sur les autres. D'une manière générale, les ailettes sont percées de trous 18 permettant le passage des tubes 4, le nombre de trous 18 étant égal au nombre de tubes de ladite rangée.

Le faisceau 2 est monté entre deux boites collectrices 6 et 8.

Chaque tube 4 comporte une extrémité libre 12 assemblée mécaniquement à une plaque collectrice 14, encore appelée « collecteur », laquelle forme, avec un couvercle, chaque boite collectrice 6 et 8.

Avant l'assemblage des tubes et de la plaque collectrice, les extrémités 12 des tubes insérées dans la plaque collectrice ont exactement la même section que les tubes, dans la partie courante recevant les ailettes 10. Après l'assemblage, les extrémités des tubes sont déformées/évasées de manière à les assujettir à la plaque collectrice 14 et à comprimer un joint d'étanchéité (décrit plus loin).

La plaque collectrice 14 comprend une âme 16 de forme générale. rectangulaire délimitant une multiplicité de trous 18, ici, de section ovale ou allongée, propres à recevoir les extrémités 12 des tubes. Chaque trou 18 est entouré par un collet 20 dirigé du côté des ailettes 10, les collets 20 permettant d'augmenter la surface de contact entre la paroi périphérique extérieure de chacun des tubes 4 et la plaque collectrice 14. La section des collets 20 est définie par le contour résultant d'une coupe dans un plan sensiblement transversal auxdits collets.

L'âme 16 se prolonge par une gouttière périphérique 22 délimitant une gorge et terminée par un rebord périphérique 24 formant des pattes rabattables, encore appelées pattes de sertissage. La plaque collectrice, 14 reçoit un joint d'étanchéité compressible 26 venant s'appliquer sur l'âme 16 de la plaque collectrice. Le joint d'étanchéité 26 comporte une multiplicité de collerettes 30 qui s'introduisent chacun dans un trou 18 pour assurer l'étanchéité entre l'extrémité 12 d'un tube et le collet 20 correspondant. Par ailleurs, l'âme 28 forme à sa périphérie un bourrelet 32 disposé dans la gouttière 22 et propre à assurer l'étanchéité avec l'un ou l'autre des couvercles des boites collectrices 6 ou 8 lorsque le rebord périphérique 24 est rabattu.

Comme on peut le voir sur la figure 3, la section de l'extrémité 12 des tubes 4 et des trous 18 de la plaque collectrice 14 ont une forme sensiblement ovale caractérisée par un grand axe A et un petit axe B. La section des tubes 4 est définie, ici, par le contour dés tubes 4 résultant d'une coupe dans un plan sensiblement transversal auxdits tubes.

Pour assurer une étanchéité optimale par compression de la collerette 30 du joint d'étanchéité 26 entre les collets 20 et l'extrémité 12 des tubes 4, l'invention prévoit d'augmenter la hauteur des collets 20 de la plaque collectrice 14 dans les zones où le tube 4 offre le moins de résistance à la compression de manière à équilibrer la répartition des efforts de compression du joint sur la périphérie de la section dudit tube 4.

Pour cela, on distingue sur le pourtour du tube 4 deux portions 34 situées sur le grand axe A et de grande résistance à la compression et deux portions 36 situées sur le petit axe B et de faible résistance à la compression, chacune des portions de même référence se faisant face.

La demanderesse a constaté que les portions 36 de petit axe B sont celles offrant le moins de résistance à la compression des collerettes 30 du joint 26. En d'autres termes, le tube 4 est moins résistant dans son petit axe B que dans son grand axe A.

La figure 4 illustre la forme caractéristique du collet 20 de la plaque collectrice 14 selon l'invention. Le collet 20 présente ainsi une portion 38 de hauteur minimale H1 faisant face à la portion 34 de grand axe A du tube 4 et une portion 40 de hauteur maximale H2 faisant face à la portion 36 de petit axe B du tube 4.

Une portion intermédiaire 42 assure la continuité entre les portions 38 et 40 de hauteurs différentes et présente une hauteur évoluant progressivement entre les portions 38 de hauteur minimale H1 et 40 de hauteur maximale H2. En d'autres termes, On crée ainsi des extrémités de collets non plus rectilignes ou sur un même plan comme connues dans l'art antérieur, mais des collets avec une forme évolutive.

Dans un exemple de réalisation de l'invention, le grand axe A du tube 4 est 2,5 fois supérieur au petit axe B, la hauteur minimale H1 de la portion 38 est alors égale à 3mm et. la hauteur maximale H2 de la portion 40 est égale à 3,5mm.

Dans d'autres exemples, on pourrait avoir d'autres proportions entre le grand axe A et le petit axe B, le grand axe A pouvant par exemple être 2,8 ou 3 fois supérieur au petit axe B du tube 4. Cependant, plus la section de l'extrémité 12 des tubes 4 est allongée plus la différence entre les valeurs des hauteurs H1 et H2 est importante. On assure ainsi une étanchéité optimale entre les collets 20 et les extrémités 12 des tubes 4, le tube résistant à la force exercée par la compression de la collerette 30 du joint 26.

Ici, la collerette 30 du joint d'étanchéité 26 présente la même forme caractéristique que celle du collet 20. La surface de contact entre la collerette 30 du joint et le tube 4 est ainsi augmentée de manière à repartir au mieux les efforts sur le pourtour dudit tube. Les efforts appliqués au tube deviennent ainsi compatibles avec sa résistance.

Grâce à l'invention, on bénéficie donc d'un échangeur de chaleur ayant une plaque collectrice relativement simple à réaliser, permettant d'obtenir une répartition homogène des efforts sur la périphérie des tubes de forme ovale ou allongée. La compression du joint entre les extrémités des tubes et les collets de la plaque collectrice est donc parfaitement maîtrisée et son étanchéité en est d'autant plus optimale. La forme des collets de l'échangeur de chaleur selon l'invention est applicable sur tout type de collecteur indépendamment du nombre de rang pour les faisceaux de plaque collectrice. L'invention est tout particulièrement applicable à la réalisation d'échangeurs de chaleur de type mécanique pour véhicules automobiles et en particulier pour les radiateurs de refroidissement ou de chauffage.

En outre, l'augmentation de la hauteur du collet de la plaque collectrice au niveau de la portion du tube offrant le moins de résistance à la compression permet de limiter la remontée de sel entre le joint et le tube et améliore ainsi la résistance à la corrosion. En effet, la remontée de sels se produit lorsque la compression du joint est suffisante pour assurer l'étanchéité mais insuffisante pour empêcher les infiltrations qui peuvent se produire par capillarité. Ainsi, en augmentant le hauteur de joint, on augmente aussi la barrière à ce phénomène, la surface en contact avec le tube étant plus importante.

## Revendications

1. Echangeur de chaleur comportant un faisceau d'échange de chaleur (2) et au moins une boîte collectrice (6, 8) comportant un couvercle et une plaque collectrice (14) apte à recevoir ledit couvercle, ***ledit faisceau* (2) *comportant des tubes* (4)** ***de forme ovale ou allongée,*** ladite plaque collectrice comportant *des* trous (18) pour le passage ***desdits*** tubes (4), ***lesdits*** trou*s* (18) présentant une périphérie munie d'un collet (20) ***de forme ovale ou allongée, ledit*** échangeur comport***ant***, en outre, un joint d'étanchéité (26) apte à s'appliquer contre ladite plaque collectrice **(*14*)** et comportant une collerette (30) présentant sensiblement la même forme que celle du collet (20) de la plaque collectrice (14) et étant insérée dans ledit collet (20), ***caractérisé* en *ce que ledit collet (20) présente une hauteur (H1, H2) variable sur la périphérie du trou (18) telle que la hauteur desdits collets (20) est augmentée dans les zones où le tube (4) offre le moins de résistance* à *la compression de manière à équilibrer la répartition* des *efforts de compression dudit joint (26) sur la périphérie de la section dudit tube (4).***

2. Echangeur selon la revendication 1, dans lequel le collet (20) comporte au moins une première portion (38) dite de hauteur minimum (H1) et une deuxième portion (40) dite de hauteur maximum (H2), ladite portion de hauteur maximum (H2) étant située sur le petit axe (B) et ladite portion de hauteur minimum (H1) étant située sur le grand axe (A).

3. Echangeur selon la revendication 2, **caractérisée en ce que** le collet (20), présente une portion intermédiaire (42), entre la portion (38) de hauteur minimum (H1) et la portion (40) de hauteur maximum (H2), dont la hauteur évolue progressivement entre les deux portions de hauteur minimum (38) et de hauteur maximum (40).

4. Echangeur selon l'une quelconque des revendications précédentes, **caractérisée en ce que** plus la section du collet (20) est allongée plus le rapport entre les deux hauteurs (H1) et (H2) du collet (20) de la plaque collectrice (14) est élevé.

5. Echangeur selon l'une quelconque des revendications précédentes **caractérisé en ce que** ledit faisceau (2) comporte des ailettes (10), lesdites ailettes (10) comportant des trous pour le passage des tubes (4) et étant placées parallèlement entre elles, les tubes (4) étant déformés mécaniquement de manière à les appliquer en force contre les trous pour le passage des tubes dans les ailettes (10).

## Patentansprüche

1. Wärmetauscher, umfassend ein Wärmeaustauschbündel (2) und mindestens einen Sammelkasten (6, 8) umfassend einen Deckel und eine Sammelplatte (14), die geeignet ist, den Deckel aufzunehmen, wobei das Bündel (2) Rohre (4) von ovaler oder länglicher Form umfasst, wobei die Sammelplatte Löcher (18) für den Durchgang der Rohre (4) umfasst, wobei die Rohre (18) eine Peripherie aufweist, die mit einem Kragen (20) von ovaler oder länglicher Form versehen ist, wobei der Wärmetauscher ferner eine Dichtung (26) umfasst, die geeignet ist, sich an die Sammelplatte (14) anzulegen, und umfassend einen Flansch (30), der im Wesentlichen dieselbe Form wie jene des Kragens (20) der Sammelplatte (14) aufweist und in den Kragen (20) eingesetzt ist, **dadurch gekennzeichnet, dass** der Kragen (20) eine variable Höhe (H1, H2) auf der Peripherie des Loches (18) aufweist, so dass die Höhe der Krägen (20) in den Zonen, in denen das Rohr (4) den geringsten Kompressionswiderstand bietet, vergrößert ist, um die Verteilung der Kompressionskräfte der Dichtung (26) an der Peripherie des Querschnitts des Rohrs (4) auszugleichen.

2. Wärmetauscher nach Anspruch 1, bei dem der Kragen (20) mindestens einen ersten Abschnitt (38) mit so genannter Minimalhöhe (H1) und einen zweiten Abschnitt (40) mit so genannter Maximalhöhe (H2) umfasst, wobei der Abschnitt mit Maximalhöhe (H2) auf der kurzen Achse (B) und der Abschnitt mit Minimalhöhe (H1) auf der langen Achse (A) angeordnet ist.

3. Wärmetauscher nach Anspruch 2, **dadurch gekennzeichnet, dass** der Kragen (20) einen Zwischenabschnitt (42) zwischen dem Abschnitt (38) mit Minimalhöhe (H1) und dem Abschnitt (40) mit Maximalhöhe (H2) aufweist, dessen Höhe sich progressiv zwischen den beiden Abschnitten mit Minimalhöhe (38) und Maximalhöhe (40) entwickelt.

4. Wärmetauscher nach einem der vorhergehenden Ansprüche, **dadurch gekennzeichnet, dass** je länger der Querschnitt des Kragens (20) ist, desto größer das Verhältnis zwischen den beiden Höhen (H1) und (H2) des Kragens (20) der Sammelplatte (14) ist.

5. Wärmetauscher nach einem der vorhergehenden Ansprüche, **dadurch gekennzeichnet, dass** das Bündel (2) Rippen (10) umfasst, wobei die Rippen (10) Löcher für die Durchführung der Rohre (4) umfassen und parallel zueinander angeordnet sind, wobei die Rohre (4) mechanisch verformt werden, um sie fest an die Löcher für die Durchführung der Rohre in den Rippen (10) anzulegen.

## Claims

1. Heat exchanger comprising a heat exchange bundle (2) and at least one collector box (6, 8) comprising a cover and a collector plate (14) able to receive said cover, said bundle (2) comprising oval-shaped or extended tubes (4), said collector plate comprising holes (18) for the passage of said tubes (4), said holes (18) having a periphery provided with an oval-shaped or extended collar (20), said exchanger comprising, furthermore, a seal (26) able to be applied against said collector plate (14) and comprising a flange (30) having substantially the same shape as that of the collar (20) of the collector plate (14) and being inserted into said collar (20), **characterised in that** said collar (20) has a height (H1, H2) variable on the periphery of the hole (18) such that the height of said collars (20) is increased in the zones where the tub (4) offers the least resistance to the compression in such a way as to balance the distribution of the compression forces of said seal (26) on the periphery of the section if said tube (4).

2. Exchange according to claim 1, wherein the collar (20) comprises at least one first portion (38) referred to as the minimum height (H1), and a second portion (40) referred to as the maximum height (H2), with said maximum height portion (H2) located on the small shaft (B) and said minimum height portion (H1) located on the large shaft (A).

3. Exchanger according to claim 2, **characterised in that** the collar (20) has an intermediate portion (42), between the portion (38) of minimum height (H1) and the portion (40) of maximum height (H2), of which the height changes progressively between the two positions of minimum height (38) and of maximum height (40).

4. Exchanger according to any of the preceding claims, **characterised in that** the longer the section of the collar (20) is, the higher the ratio is between the two heights (H1) and (H2) of the collar (20) of the collector plate (14).

5. Exchanger according to any of the preceding claims, **characterised in that** said bundle (2) comprises fins (10), said fins (10) comprising holes for the passage of tubes (4) and being placed parallel to one another, with the tubes (4) mechanically deformed in such a way as to apply them in force against the holes for the passage of the tubes in the fins (10).
